# EUROPÄISCHE PATENTANMELDUNG

(11) **EP 4 775 902 A1**
(43) Veröffentlichungstag der Anmeldung: **15.07.2026**
(21) Anmeldenummer: 26150096.1
(22) Anmeldetag: 02.01.2026
(51) Int. Cl.: F25C 1/24, F25C 5/187

(54) **EISBEREITER UND KÜHL- UND/ODER GEFRIERGERÄT DAMIT**

(30) Priorität: 13.01.2025 DE 102025100898; 06.02.2025 DE 102025104338
(71) Anmelder: Liebherr-Hausgeräte Ochsenhausen GmbH, 88416 Ochsenhausen (DE)
(72) Erfinder: HOFMEISTER, Markus, 88400 Biberach (DE)
(74) Vertreter: Lorenz Seidler Gossel Part. mbB

(57) **Zusammenfassung**

Die vorliegende Erfindung betrifft einen Eisbereiter, vorzugsweise zur Verwendung mit einem Kühl- und/oder Gefriergerät, mit einer Eiswürfelschale zur Erzeugung von Eiswürfeln und mindestens einem Sensor zur Erfassung des Füllstands und / oder wenigstens eines Parameters von Wasser in der Eiswürfelschale, wobei eine Aufnahme vorhanden ist, die keinen integralen Bestandteil der Eiswürfelschale bildet, wobei der Sensor an der Aufnahme angeordnet ist.

## Beschreibung

Die vorliegende Erfindung betrifft einen Eisbereiter, vorzugsweise zur Verwendung in einem Kühl- und/oder Gefriergerät, mit einer Eiswürfelschale zur Erzeugung von Eiswürfeln und mindestens einem Sensor zur Erfassung des Füllstands und / oder wenigstens eines Parameters von Wasser oder Eis in der Eiswürfelschale.

Derartige Eisbereiter sind aus dem Stand der Technik bekannt.

Figur 6 zeigt einen bekannten Eisbereiter.

Dieser umfasst eine Antriebseinheit 10 mit einer Drehachse 12, an der drehfest eine Eiswürfelschale 20 angeordnet ist.

Im Betrieb des Antriebs 10, der als Elektromotor ausgebildet ist, wird die Drehache 12 rotiert und die Eiswürfelschale 20 entlang ihrer Längsachse von der in Figur 6 gezeigten Füllposition in eine nicht dargestellte Entleerungsposition gedreht, in der die Eiswürfel z.B. in eine Schale ausgeworfen werden.

Mit dem Bezugszeichen 30 ist ein Wasserzulauf zur Befüllung der Kompartimente 21 der Eiswürfelschale 20 gekennzeichnet, der von einer Steuerungseinrichtung 40 angesteuert ist, die den Zulauf und somit die Menge des in die Eiswürfelschale 20 einlaufenden Wassers steuert.

Die Eiswürfelschale 20 ist in Kompartimente 21 unterteilt.

In einem dieser Kompartimente 21 befindet auf dessen Innenseite ein Temperatursensor 51.

Die Steuerungseinrichtung 40 steht mit dem Temperatursensor 51 in Verbindung und wertet die von diesem übermittelten Daten aus.

Sie steuert die Antriebseinheit 10 in Abhängigkeit der von dem Sensor 51 übermittelten Daten.

Die Steuerungseinrichtung 40 ist somit für die Auswertung der Daten des Temperatursensors 51 zuständig sowie für die Steuerungseinrichtung des Wasserzulaufs und des Rotationsantriebs 10 zum Auswerfen der fertigen Eiswürfel.

Die korrekte Füllung der Eiswürfelschale 20 wird über den Temperaturanstieg am Temperatursensor 51 festgestellt. Der Zeitpunkt des Auswerfens, entspricht dem Zustand von gefrorenen Eiswürfeln. Dieser wird mit Hilfe des Temperatursensors 51 an der Eiswürfelschale 20 bestimmt sowie eines zeitlichen Aufschlags.

Da beim Auswerfen eine Rotation sowie Torsion der Eiswürfelschale 20 zum Losbrechen der Eiswürfel aus der Eiswürfelschale 20 bzw. aus den Kompartimenten 21 notwendig ist, sind hohe mechanische Spannungen in der Eiswürfelschale 20 vorhanden, die das Anbringen eines Sensors 51 an der Eiswürfelschale 20 erschweren. Ebenfalls ist eine flexible Kontaktierung des Sensors 51 durch die Rotationsbewegung notwendig.

Durch den an der Eiswürfelschale 20 befestigten Sensor 51 ist ein kundenfreundliches Tauschen der Eiswürfelschale 20 nicht möglich.

Abgesehen davon ist zur Anbringung des Sensors 51 eine Kabelverbindung sowie eine Haltevorrichtung notwendig.

Dies führt dazu, dass an der Stelle der Haltevorrichtung der Luftstrom und Kälteübertrag zu dem betreffenden einzelnen Eiswürfelkompartiment 21 negativ beeinflusst wird und ein Verlangsamen des Gefriervorgangs verursacht.

Der vorliegenden Erfindung liegt daher die Aufgabe zugrunde, einen Eiswürfelbereiter der eingangs genannten Art dahingehend weiterzubilden, dass ein gleichmäßiges Gefrieren aller Eiswürfel erfolgt und die mechanischen Belastungen auf den Sensor gegenüber bekannten Ausführungen minimiert werden.

Diese Aufgabe wird durch einen Eisbereiter mit den Merkmalen des Anspruchs 1 gelöst.

Danach ist vorgesehen, dass eine Aufnahme vorhanden ist, die keinen integralen Bestandteil der Eiswürfelschale bildet, wobei der Sensor an der Aufnahme angeordnet ist.

Gemäß der vorliegenden Erfindung ist der Sensor somit nicht unmittelbar an der Eiswürfelschale angeordnet, sondern an einer Aufnahme, die gegenüber der Eiswürfelschale ein separates Bauteil bildet.

Die Aufnahme ist dahingehend ausgebildet, dass sie die notwendigen Sensoren beispielsweise zur Erfassung der Füllmenge sowie des Aggregatzustandes des Wassers in der Eiswürfelschale aufnimmt.

Daraus ergeben sich die Vorteile, dass eine Torsion der Eiswürfelschale nicht zu einer mechanischen Belastung des oder der Sensoren führt, sowie dass die Eiswürfelschale ohne weiteres auswechselbar ist, da der oder die Sensoren nicht an der Eiswürfelschale angeordnet sind, so dass die Sensoren an Ort und Stelle verbleiben können, wenn die Eiswürfelschale entnommen wird.

Der Eisbereiter kann eine Antriebseinheit aufweisen, die zur Rotation der Eiswürfelschale dient, wobei die Antriebseinheit in einer Ausführungsform unmittelbar nur mit der Aufnahme und nicht mit der Eiswürfelschale verbunden ist.

In dieser Ausführungsform steht die Antriebseinheit nicht unmittelbar mit der Eiswürfelschale in Verbindung. Die auf die Eiswürfelschale wirkende Rotationskraft wird von der Antriebseinheit an die Aufnahme und von dieser an die Eiswürfelschale übertragen.

Um eine einfache Montage, lange Lebensdauer, sowie einen einfachen Austausch der Eiswürfelschale beim Kunden ermöglichen zu können, ist die Eiswürfelschale in dieser Ausführungsform der Erfindung nicht direkt mit der Antriebseinheit verbunden, sondern über die separate Aufnahme.

Bei der Antriebseinheit handelt es sich vorzugsweise um einen Elektromotor.

Der Eisbereiter gemäß der vorliegenden Erfindung weist vorzugsweise zudem einen Wasserzulauf und eine Steuerungseinrichtung auf, wie sie oben zu Figur 6 beschrieben wurde.

In einer alternativen Ausführungsform weist der Eisbereiter eine Antriebseinheit auf, die zur Rotation der Eiswürfelschale dient, wobei die Antriebseinheit unmittelbar nur mit der Eiswürfelschale und nicht mit der Aufnahme verbunden ist.

Denkbar ist es, dass der Eisbereiter zwei Drehachsen zur Rotation der Eiswürfelschale aufweist, wobei eine oder beide Drehachsen an der Aufnahme angeordnet sind oder mit der Aufnahme in Verbindung stehen. Vorzugsweise sind die beiden Drehachsen an gegenüberliegenden Seiten der Eiswürfelschale angeordnet, wobei es sich bei den Seiten vorzugsweise um die Schmalseiten der Eiswürfelschale handelt.

Die Aufnahme kann keine Drehachse aufweisen, beispielsweise, wenn sie sich nur entlang der Längsseite der Eiswürfelschale erstreckt oder eine oder zwei Drehachsen.

Die Eiswürfelschale weist mehrere Seiten auf, vorzugsweise zwei Schmal- und zwei Längsseiten, wobei sich die Aufnahme an einer oder an mehreren Seiten der Eiswürfelschale erstreckt.

Bei dem durch den oder die Sensoren erfassten Parameter kann es sich um eine oder mehrere der folgenden Eigenschaften des Wassers bzw. Eises und/oder deren zeitliche Änderung handeln: Ausdehnung, Viskosität, Aggregatzustand, Permittivität, Impedanz, Temperatur, Vorhandensein von Eis in der Eiswürfelschale.

Der Sensor kann somit ausgebildet sein, um eine oder mehrere dieser Parameter zu erfassen und an eine Steuerungseinrichtung zu übermitteln.

In einer bevorzugten Ausführungsform arbeitet der Sensor nach einem oder mehreren der folgenden Messprinzipien: kapazitiv, durch Impedanzmessung, durch thermische Widerstandsmessung (z.B. NTC), optisch, durch Resonanzmessung, durch Reflexionsmessung, durch Laufzeitmessung und/oder durch Ultraschallmessung.

In einer weiteren Ausführung ist vorgesehen, dass die Eiswürfelschale eine Oberkante aufweist und dass die Aufnahme auf einem Bereich der Oberkante aufliegt oder auf diese aufgesteckt oder anderweitig mit der Oberkante verbunden ist.

Der oder die Sensoren erstrecken sich in einer bevorzugten Ausgestaltung der Erfindung ausgehend von der Aufnahme nach unten, wenn sich die Eiswürfelschale in ihrer Position zur Befüllung mit Wasser befindet, d.h. deren offene Seite oben ist.

Vorzugsweise sind der oder die Sensoren flächig ausgebildet.

Sie liegen vorzugsweise an einer Wandung der Eiswürfelschale bzw. eines Kompartimentes der Eiswürfelschale an und erstrecken sich in bevorzugter Ausgestaltung der Erfindung teilweise oder vollständig parallel zu dieser Wandung.

Denkbar ist es, dass die Eiswürfelschale bzw. ein Kompartiment der Eiswürfelschale mehrere Wandungen aufweist und dass der oder die Sensoren an mehreren Wandungen angeordnet sind.

Grundsätzlich ist es auch denkbar, dass sich nur an einer Wandung der Eiswürfelschale oder eines Kompartimentes der Eiswürfelschale ein Sensor befindet.

An der Aufnahme kann genau ein Sensor oder es können an einer Aufnahme mehrere Sensoren angeordnet sein.

Der oder die Sensoren können fest oder lösbar mit der Aufnahme verbunden sein. Im zweiten Fall können einzelne Sensoren ausgewechselt werden, wenn diese defekt sind oder eine andere Eigenschaft des Wassers oder Eises gemessen werden soll.

Denkbar ist es, dass die Aufnahme eine Nut aufweist, in die die Sensoren mit einer Seite oder Kante eingeschoben werden.

Denkbar ist es auch, dass die Sensoren an der Aufnahme angespritzt sind oder anderweitig fest mit dieser verbunden sind.

In einer möglichen Ausführungsform weist die Aufnahme eine Nut auf, in der die Eiswürfelschale fixiert ist. Auch ist es umgekehrt denkbar, dass die Eiswürfelschale eine Nut aufweist, in der die Aufnahme fixiert ist.

Die Aufnahme kann von der Eiswürfelschale lösbar ausgebildet sein. Sie kann z.B. durch eine Rastverbindung mit der Eiswürfelschale verbunden sein.

Der oder die Sensoren können sich innerhalb oder außerhalb oder sowohl innerhalb als auch außerhalb der Eiswürfelschale bzw. eines Kompartimentes der Eiswürfelschale befinden.

Die vorliegende Erfindung betrifft des Weiteren ein Kühl- und/oder Gefriergerät, das einen Eisbereiter gemäß der Erfindung aufweist. Vorzugsweise weist das Gerät ein Gefrierteil auf, in dem sich der Eisbereiter befindet.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Auch wird darauf hingewiesen, dass der Begriff "Eiswürfel" jede beliebige Form des gebildeten Eises umfasst.

Weiterhin können alle hierin beschriebenen Merkmale der Erfindung beliebig miteinander kombiniert oder voneinander isoliert beansprucht werden.

Weitere Einzelheiten und Vorteile der Erfindung werden anhand eines in der Zeichnung dargestellten Ausführungsbeispiels näher erläutert.

Es zeigen:
- Figur 1:: eine perspektivische Ansicht einer Eiswürfelschale mit einer Aufnahme an der zum Antrieb gewandten Schmalseite und einem Teil der Längsseite der Eiswürfelschale,
- Figur 2:: eine perspektivische Ansicht einer Eiswürfelschale mit einer Aufnahme an beiden Schmalseiten und einer Längsseite der Eiswürfelschale und mehreren Sensoren,
- Figur 3:: eine perspektivische Ansicht einer Eiswürfelschale mit einer Aufnahme an beiden Schmalseiten und einer Längsseite der Eiswürfelschale und einem sich über mehrere Kompartimente erstreckenden gemeinsamen Sensors,
- Figur 4:: eine perspektivische Ansicht einer Eiswürfelschale mit einer Aufnahme an der vom Antrieb abgewandten Schmalseite und einem Teil der Längsseite der Eiswürfelschale,
- Figur 5:: eine perspektivische Ansicht einer Eiswürfelschale mit je einer Aufnahme an der vom Antrieb abgewandten und zugewandten Schmalseite und zwei Abschnitten der Längsseite der Eiswürfelschale,
- Figur 6:: eine perspektivische Ansicht einer Eiswürfelschale mit Steuerungseinrichtung und Wasserzulauf gemäß dem Stand der Technik,
- Figur 7,8:: eine perspektivische Ansicht eines in der Aufnahme eingesteckten Endbereiches der Eiswürfelschale und,
- Figur 9:: eine perspektivische Ansicht der Aufnahme gemäß Figur 7, 8 ohne Eiswürfelschale.

In den Figuren sind gleiche oder funktionsgleiche Elemente mit identischen Bezugszeichen versehen.

Die Figuren 1 bis 5 beziehen sich auf Ausführungsformen gemäß der Erfindung. In diesen Figuren sind die Steuerungseinrichtung und der Wasserzulauf gemäß Figur 6 der Einfachheit halber nicht dargestellt.

Vorzugsweise ist die vorliegende Erfindung auch mit einer Steuerungseinrichtung und einem Wasserzulauf gemäß Figur 6 ausgestaltet.

In Figur 1 ist eine Eiswürfelschale 20 gemäß der Erfindung gezeigt. Diese ist durch über Stege in mehrere Kompartimente 21 für die Herstellung einzelner Eiswürfel unterteilt.

Die Eiswürfelschale 20 weist zwei Schmalseiten und zwei Längsseiten auf.

Die in Figur 1 rechts dargestellte Schmalseite ist mit einer nicht angetriebenen Drehachse D2 versehen, die relativ zu einem gehäusefesten Lager des Kühl- und/oder Gefriergerätes drehbar ist.

Die in Figur 1 links dargestellte Schmalseite der Eiswürfelschale 20 ist mit einer Aufnahme 50 versehen.

Diese ist in der Draufsicht L-förmig ausgebildet, wobei sich ein Schenkel der Aufnahme 50 entlang der antriebsnahen, d.h. links dargestellten Schmalseite der Eiswürfelschale 20 erstreckt und ein Schenkel der Aufnahme 50 entlang der Längsseite der Eiswürfelschale über die Länge eines Kompartimentes 21.

Die Aufnahme 50 weist zudem eine Drehachse D1 auf, die mit der Antriebseinheit 10 in Verbindung steht und von dieser angetrieben wird, so dass im Betrieb des Antriebs auf die Aufnahme 50 eine Drehkraft einwirkt. Diese wird auf von der Aufnahme 50 an die Eiswürfelschale 20 übertragen, so dass diese zusammen mit der Aufnahme 50 in eine Drehbewegung versetzt wird, wenn der Antrieb 10 aktiv ist.

Wie dies weiter aus Figur 1 hervorgeht, erstreckt sich die Aufnahme 50 entlang eines Teils der Oberkante der Eiswürfelschale 20.

An der stegförmigen Aufnahme 50 sind in dem hier gezeigten Ausführungsbeispiel zwei Sensoren S angeordnet, die sich an unterschiedlichen Wandungen eines Kompartiments 21 der Eiswürfelschale 20 befinden.

Die Sensoren S erstrecken sich ausgehend von der Aufnahme 50 nach unten, wenn sich die Eiswürfelschale in ihrer in Figur 1 dargestellten Einfüllposition befindet. In dieser Einfüllposition befindet sich die Eiswürfelschale, wenn die Eiswürfelschale mit Wasser befüllt wird sowie während des Gefriervorgangs.

Auch ist es denkbar, dass sich die Sensoren S ausgehend von der Aufnahme 50 nach oben erstecken.

Die Aufnahme 50 ist drehfest mit der Eiswürfelschale 20 verbunden. Diese wird also mitgedreht, wenn die Aufnahme gedreht wird.

Wie dies aus Figur 1 hervorgeht, sind keine Sensoren unmittelbar an der Eiswürfelschale angeordnet. Die Sensoren S sind ausschließlich an der Aufnahme 50 angeordnet.

Die Sensoren S dienen beispielsweise zur Erfassung des Füllstands und oder des Aggregatzustands des Wassers, gefroren oder flüssig.

Der erfindungsgemäße Aufbau ermöglicht eine einfache Montage, eine lange Lebensdauer, sowie einen einfachen Austausch der Eiswürfelschale beim Nutzer.

Die Eiswürfelschale 20 in der Ausführungsform gemäß Figur 1 ist nicht direkt mit der Antriebseinheit 10 verbunden, sondern über die separate Aufnahme 50. Dies ermöglicht eine einfache Montage und Demontage der Eiswürfelschale 20.

Wie dies aus Figur 1 weiter hervorgeht, ist die Eiswürfelschale dahingehend ausgebildet, dass sie eine Achse D2 zur Fixierung der Eiswürfelwürfelschale auf der gegenüberliegenden Seite der Antriebseinheit 10 beinhaltet.

In dem Beispiel gemäß Figur 1 ist nur eines der Kompartimente 21 mit zwei Sensoren S versehen.

Die Aufnahme 50 kann sich grundsätzlich über genau ein Kompartiment 21 erstrecken oder auch über mehrere Kompartimente 21.

Figur 2 zeigt eine Ausführungsform, bei der mehrere Kompartimente 21 mit Sensoren S versehen sind. Die Aufnahme 50 erstreckt sich in diesem Fall über eine gesamte Längsseite und über zwei Schmalseiten der Eiswürfelschale 20.

Die Aufnahme 50 kann sich somit in Form und Größe unterscheiden. Dabei kann sie auch die gesamte Länge oder Breite der Eiswürfelschale umfassen um mehrere Kompartimente 21 mit einem oder mehreren Sensoren S entlang der Eiswürfelschale 20 überwachen zu können, wie dies in Figur 2 gezeigt ist. In diesem Ausführungsbeispiel sind mehrere Sensoren S vorhanden, die sich an verschiedenen Kompartimenten 21 befinden.

Grundsätzlich kann die Aufnahme 50 ein- oder mehrteilig ausgebildet sein.

Grundsätzlich kann sich ein Sensor über genau ein oder über mehrere Kompartimente 21 erstrecken.

Es ist auch möglich mit einem Sensor S entlang der kompletten Länge der Eiswürfelschale den Zustand mehrerer Kompartimente 21 überwachen zu können.

Eine solche Ausführungsform ergibt sich aus Figur 3. In diesem Beispiel erstreckt sich ein gemeinsamer Sensor S über mehrere Kompartimente 21 und erfasst alle Kompartimente 21 einer Längsseite der Eiswürfelschale 20.

Die Aufnahme 50 mit dem oder den daran angeordneten Sensoren S kann sich auch auf der gegenüberliegenden Seite des Antriebes 10 befinden, wie dies in Figur 4 gezeigt ist. In diesem Fall ist die Eiswürfelschale 20 direkt oder über ein Verbindungselement mit der Antriebseinheit 10 verbunden.

Es ist auch denkbar, auf Seite des Antriebes sowie gegenüber, d.h. auf der antriebsfernen Seite der Eiswürfelbereiters 20 je eine Aufnahme 50 mit Sensoreinheiten S vorzusehen, um mehrere Eiswürfelkompartimente 21 überwachen zu können. Eine solche Ausführung ist aus Figur 5 ersichtlich.

In dem Beispiel gemäß Figur 5 sind zwei Aufnahmen 50 vorhanden, von denen sich eine auf der antriebsseitigen Seite der Eiswürfelschale 20 und eine auf der gegenüberliegenden Seite der Eiswürfelschale 20 befindet.

An jeder dieser Aufnahmen 50 sind ein oder mehrere Sensoren S angeordnet, die einerseits an einem antriebsnahen und andererseits an einem antriebsfernen Kompartiment 21 angeordnet sind.

Jede dieser Aufnahmen 50 weist eine Drehachse D1 und D2 auf, von denen die Drehachse D1 mit dem Antrieb 10 verbunden ist und die Drehachse D2 nicht angetrieben ist.

Um eine einfache Entnahme der Eiswürfelschale 20 zu ermöglichen, kann die Eiswürfelschale 20 in eine Entnahmeposition gedreht werden, um sie nutzerfreundlich entnehmen zu können.

Der oder die Sensoreinheiten S haben die Fähigkeit, beispielsweise die Füllmenge, Ausdehnung, Viskosität, Aggregatzustand, Permittivität, Impedanz, sowie der Temperaturverlauf des Wassers und/oder des Eises in einer oder mehreren Kompartimenten 21 in der Eiswürfelform 20 zu erfassen.

Es ist auch möglich, über die Sensoreinheit(en) S das Vorhandensein der Eiswürfelschale 20 zu erfassen oder auch ein fehlerhaftes Auswerfen der Eiswürfel zu detektieren, was zur Folge hat, dass noch Eiswürfel oder abgebrochene Teile davon in der Eiswürfelschale 20 vorhanden sind.

Figur 7 zeigt einen Endbereich der Eiswürfelschale 20, der als Vorsprung der Stirnseite der Eiswürfelschale 20 ausgebildet ist. Dieser ist in die ringförmige Aufnahme 50 eingesteckt.

Mit dem Bezugszeichen S ist der Sensor dargestellt, der flächig und eben ausgebildet ist und der eine Plättchenform aufweist. Er erstreckt sich parallel zu einer Außenseite einer Wandung eines der Kompartimente der Eiswürfelschale 20.

Die Aufnahme 50 ist auf einen Endbereich der Eiswürfelschale 20 aufgesteckt und weist zudem einen Bereich zur Fixierung des Sensors S auf, wie dies aus den Figuren 7 bis 9 hervorgeht.

Die eingekreisten Bereiche in den Figuren 8 und 9 kennzeichnen Nuten N, in denen Teilbereiche des Sensors S eingesteckt sind, um diesen sicher in der Aufnahme 50 zu halten. Die Nuten N können grundsätzlich ausgeführt sein, um einen oder mehrere Eckbereiche des Sensors S aufzunehmen. Sie können sich alternativ oder zusätzlich auch dazu eignen und ausgeführt sein, eine der Längskanten des Sensors S aufzunehmen.

Denkbar ist es grundsätzlich, dass die Aufnahme 50 eine oder mehrere Nuten N aufweist, in die der oder die Sensoren S mit einer Seite oder Kant eingeschoben werden bzw. sind.

Der Sensor S ist über einen Stecker 61 und ein Kabel 60 mit der Auswerteeinheit bzw. Steuerungseinrichtung 10 verbunden, an die der Sensor S die gemessenen Informationen liefert. Wie dies aus Figur 9 hervorgeht, weist die Aufnahme 50 einen Aufnahmebereich für den Stecker 61 auf, in dem dieser eingesteckt oder eingelegt ist. Vorzugsweise wird der Stecker 61 formschlüssig in dem Aufnahmebereich gehalten. Der Stecker 61 kann grundsätzlich in die Aufnahme 50 integriert sein.

Die Sensoren S sind mit einer in den Figuren 1-5 und 7-9 nicht dargestellten Steuerungseinrichtung 40 gemäß Figur 6 verbunden.

Die Daten der Sensoren S werden an die Steuerungseinrichtung übermittelt, die z.B. in Abhängigkeit von den übermittelten Daten den Wasserzulauf 30, wie er in Figur 6 gezeigt ist, schließt oder öffnet, der in den Figuren 1-5 ebenfalls nicht dargestellt ist und/oder das Auswerfen der Eiswürfel durch eine Aktivierung der Antriebseinheit 10 initiiert, wenn aus den Daten der Sensoren S ermittelt wird, dass das Wasser hinreichend gefroren ist.

Aufgrund der Tatsache, dass der oder die Sensoren an der Aufnahme und nicht unmittelbar an der Eiswürfelschale angeordnet sind, führt eine mechanische Belastung der Eiswürfelschale nicht zu einer entsprechenden mechanischen Belastung der Sensoren, wodurch deren Lebensdauer verbessert und die deren Fehleranfälligkeit verringert wird.

Die wenigstens eine Aufnahme kann beispielweise aus Kunststoff bestehen oder als Metallteil ausgebildet sein.

## Patentansprüche

1. Eisbereiter, vorzugsweise zur Verwendung mit einem Kühl- und/oder Gefriergerät, mit einer Eiswürfelschale (20) zur Erzeugung von Eiswürfeln und mindestens einem Sensor (S) zur Erfassung des Füllstands und / oder wenigstens eines Parameters von Wasser in der Eiswürfelschale (20), **dadurch gekennzeichnet, dass** eine Aufnahme (50) vorhanden ist, die keinen integralen Bestandteil der Eiswürfelschale (20) bildet, wobei der Sensor (S) an der Aufnahme (50) angeordnet ist.

2. Eisbereiter nach Anspruch 1, **dadurch gekennzeichnet, dass** der Eisbereiter eine Antriebseinheit (10) aufweist, die zur Rotation der Eiswürfelschale (20) dient, wobei die Antriebseinheit (10) unmittelbar nur mit der Aufnahme (50) und nicht mit der Eiswürfelschale (20) verbunden ist.

3. Eisbereiter nach Anspruch 2, **dadurch gekennzeichnet, dass** die Aufnahme (50), die Antriebseinheit (10) und die Eiswürfelschale (20) derart miteinander verbunden sind, dass die auf die Eiswürfelschale (20) wirkende Rotationskraft von der Antriebseinheit (10) an die Aufnahme (50) und von dieser an die Eiswürfelschale (20) übertragen wird.

4. Eisbereiter nach Anspruch 1, **dadurch gekennzeichnet, dass** der Eisbereiter eine Antriebseinheit (10) aufweist, die zur Rotation der Eiswürfelschale (20) dient, wobei die Antriebseinheit (50) unmittelbar nur mit der Eiswürfelschale (20) und nicht unmittelbar mit der Aufnahme (50) verbunden ist.

5. Eisbereiter nach einem der vorhergehenden Ansprüche, **dadurch gekennzeichnet, dass** der Eisbereiter zwei Drehachsen (D1, D2) zur Rotation der Eiswürfelschale (20) aufweist, wobei eine oder beide Drehachsen (D1, D2) an der Aufnahme (50) angeordnet sind oder mit der Aufnahme (50) in Verbindung stehen.

6. Eisbereiter nach einem der vorhergehenden Ansprüche, **dadurch gekennzeichnet, dass** die Eiswürfelschale (20) mehrere Seiten aufweist und dass sich die Aufnahme (50) an einer oder an mehreren Seiten der Eiswürfelschale (20) erstreckt.

7. Eisbereiter nach einem der vorhergehenden Ansprüche, **dadurch gekennzeichnet, dass** es sich bei dem Parameter um eine oder mehrere der folgenden Eigenschaften des Wassers und/oder deren zeitliche Änderung handelt: Ausdehnung, Viskosität, Aggregatzustand, Permittivität, Impedanz, Temperatur, Vorhandensein von Eis in der Eiswürfelschale.

8. Eisbereiter nach einem der vorhergehenden Ansprüche, **dadurch gekennzeichnet, dass** der Sensor (S) nach einem oder mehreren der folgenden Messprinzipien arbeitet: kapazitiv, Impedanzmessung, thermische Widerstandsmessung (z.B. NTC), optisch, Resonanzmessung, Reflexionsmessung, Laufzeitmessung sowie Ultraschallmessung.

9. Eisbereiter nach einem der vorhergehenden Ansprüche, **dadurch gekennzeichnet, dass** die Eiswürfelschale (20) eine Oberkante aufweist und dass die Aufnahme (50) auf einem Bereich der Oberkante aufliegt oder auf diese aufgesteckt ist und/oder dass die Aufnahme (50) drehfest mit der Eiswürfelschale (20) verbunden ist und/oder dass die Aufnahme (50) lösbar mit der Eiswürfelschale (20) verbunden ist.

10. Eisbereiter nach einem der vorhergehenden Ansprüche, **dadurch gekennzeichnet, dass** sich der oder die Sensoren (S) ausgehend von der Aufnahme (50) nach unten oder oben erstrecken, wenn sich die Eiswürfelschale (20) in ihrer Position zur Befüllung mit Wasser befindet und/oder dass sich der oder die Sensoren (S) innerhalb oder außerhalb oder sowohl innerhalb als auch außerhalb der Eiswürfelschale (20) befinden.

11. Eisbereiter nach einem der vorhergehenden Ansprüche, **dadurch gekennzeichnet, dass** der oder die Sensoren (S) flächig ausgebildet sind und vorzugsweise an einer Wandung der Eiswürfelschale (20) anliegen.

12. Eisbereiter nach einem der vorhergehenden Ansprüche, **dadurch gekennzeichnet, dass** sich der oder die Sensoren (S) parallel zu einer oder mehreren Wandungen der Eiswürfelschale (20) erstrecken.

13. Eisbereiter nach einem der vorhergehenden Ansprüche, **dadurch gekennzeichnet, dass** die Aufnahme (50) eine oder mehrere Nuten (N) aufweist, in der der oder die Sensoren (S) oder wenigstens ein Abschnitt von diesen aufgenommen sind und/oder dass der Sensor mit einem Stecker (61) verbunden ist, der vorzugsweise formschlüssig in der Aufnahme (50) angeordnet ist.

14. Eisbereiter nach einem der vorhergehenden Ansprüche, **dadurch gekennzeichnet, dass** die gesamte Eiswürfelschale (20) oder ein Teilbereich von dieser in der Aufnahme (50) aufgenommen ist, vorzugsweise in diese eingesteckt ist.

15. Kühl- und/oder Gefriergerät, das einen Eisbereiter nach einem der vorhergehenden Ansprüche aufweist.
